# FASCICULE DE BREVET EUROPEEN

(11) **EP 1 322 826 B1**
(45) Date de publication et mention de la délivrance du brevet: **09.07.2008**
(21) Numéro de dépôt: 01972172.9
(22) Date de dépôt: 20.09.2001
(51) Int. Cl.: E04H 3/16

(54) **Structure de couverture constitué par profilés, notamment pour piscine**
Schwimmbeckenabdeckung bestehend aus Profilen
Covering structure with supports in particular for swimming pools

(30) Priorité: 06.10.2000 FR 0012789
(43) Date de publication de la demande: 02.07.2003
(73) Titulaire: Leurent, Ghislain-Henri, 59420 Mouvaux (FR)
(72) Inventeur: Leurent, Ghislain-Henri, 59420 Mouvaux (FR)
(86) Numéro de dépôt international: PCT/FR2001/002920
(87) Numéro de publication internationale: WO 2002/029182

(56) Documents cités:
- FR-A- 2 589 500
- FR-A- 2 743 834
- GB-A- 2 169 326

## Description

La présente invention concerne une structure de couverture apte à être découverte, notamment pour piscine, telle que décrit dans GB 2 169 326 A. Elle concerne plus particulièrement des profilés destinés à former les arceaux constituant l'ossature de cette structure.

On sait, que de telles structures sont globalement constituées d'éléments fixes et/ou coulissants qui sont eux-mêmes formes de paires d'arceaux entre lesquels des panneaux, en matériau déformable, et habituellement transparent ou translucide, sont montés. Certains de ces panneaux sont montés à coulissement de façon à rendre chaque élément , apte à être découvert, au moins partiellement.

En fonction du cahier des charges souhaité par le concepteur, les éléments peuvent être eux-mêmes fixes ou mobiles télescopiquement et horizontalement les uns par rapport aux autres.

Les arceaux formant chacun par paire un élément, sont constitués à partir d'un profilé - généralement en aluminium laqué - qui est cintré et qui comporte sur ses faces latérales plusieurs gorges destinées à recevoir les panneaux déformables et à en assurer le coulissement.

On connaît ainsi, par le brevet FR-A-2 627 530, un profilé du type précité, qui est pourvu sur chacune de ses faces latérales d'ailettes parallèles et superposées qui définissent entre elles au moins trois gorges de guidage. Les gorges supérieures du profilé, c'est-à-dire dans la suite du présent texte, celles situées du côté du plus grand rayon de cintrage, reçoivent le panneau qui forme le faîtage de l'élément et qui est généralement fixe par rapport à la paire d'arceaux entre lesquels il est disposé. Un tel panneau a habituellement une épaisseur supérieure à celle des panneaux coulissants de côté. Il peut notamment être constitué par un matériau à structure alvéolaire.

Les gorges inférieures du profilé, c'est-à-dire dans la suite du présent texte, celles situées du côté du plus petit rayon de cintrage, reçoivent les panneaux coulissants et relevables qui, de chaque côté des arceaux, descendent vers le sol. Ces panneaux sont la plupart du temps constitués d'un matériau plein et transparent, tel que notamment en résine de polyméthacrylate de méthyle ou en résine de polycarbonate, si bien, que ces panneaux latéraux relevables possèdent un poids non négligeable à soulever pour découvrir en partie verticalement la structure sur ses côtés, et ce, toujours entre chaque élément.

On sait par ailleurs que, dans de telles structures, pour réaliser les différents éléments mobiles ou non qui la constituent, les panneaux déformables et coulissants utilisés le plus souvent sont des panneaux plans, de sorte que leur galbe variable leur est conféré par la forme cintrée des arceaux entre lesquels ils sont disposés. Il en résulte que, les bords latéraux des panneaux s'appliquent naturellement contre les parois internes des gorges de guidage, de sorte que, lors du déplacement vertical des panneaux mobiles descendant vers le sol, de chaque côté longitudinal de la structure ( montée ou descente), on crée par frottement, au fur et à mesure de l'utilisation, des rayures sur les bords de leurs faces en contact avec le profilé. Or, on sait que, pour des raisons essentiellement dues à la dilatation des panneaux, l'écartement de deux arceaux d'un même élément doit être supérieur à la largeur des panneaux, qu'ils soient fixes au faîtage, ou relevables sur les côtés. Ces panneaux de côté peuvent ainsi se déplacer, légèrement, dans le sens transversal, soit d'un côté soit de l'autre, ce qui a pour effet de rendre visible ces rayures sur plusieurs millimètres, sur chacun des côtés latéraux de ces panneaux relevables.

Il en résulte ainsi, un défaut sur le plan de l'esthétique qui est difficilement acceptable par les utilisateurs. De plus, en raison du frottement de ces panneaux dans leur gorges de guidage, l'utilisateur est contraint d'exercer un effort supplémentaire sur ceux-ci lorsqu'il souhaite les faire coulisser pour les soulever.

La présente invention a pour but de remédier à ces inconvénients, en proposant des moyens permettant d'éviter de telles rayures, ces moyens facilitant par ailleurs le coulissement des panneaux dans leur gorge de guidage.

La présente invention a ainsi pour objet, une structure de couverture, notamment pour piscine, apte à être au moins en partie découverte et qui est constituée de plusieurs paires d'arceaux parallèles, qui assurent le maintien des panneaux déformables, notamment en matériau transparent ou translucide, les arceaux étant constitués, d'un profilé cintré, dont les parois latérales sont pourvues d'une série de gorges de guidage parallèles, superposées, perpendiculaires, au plan de l'arceau dans lesquelles prennent place les panneaux déformables, chaque gorge de guidage comportant deux faces internes, parallèles, et une paroi de fond, caractérisée, en ce que au moins l'un des panneaux est pourvu, sur chacun des bords de ses deux côtés latéraux, destinés à prendre place dans les gorges de guidage, d'une languette de rehausse et de coulissement qui vient en contact, avec au moins l'une des faces internes de la gorge, et, dont la hauteur sous le panneau, est suffisante pour empêcher tout contact de celui-ci avec le profilé.

La présente invention a également pour objet, le fait que, l'extrémité d'au moins une face interne, d'au moins l'une des gorges, sera pourvue d'une nervure, s'étendant sur une partie au moins de la longueur du profilé. Cette nervure permet de constituer, avec le fond de la gorge, un réservoir tampon.

La partie de cette languette, de rehausse et de coulissement, située sous un panneau, aura une épaisseur supérieure à la hauteur de la nervure, qui lui est associée.

Bien entendu, l'épaisseur totale, de cette languette de rehausse et de coulissement, solidaire de son panneau mobile, sera inférieure, à l'entrée de la gorge choisie du profil d'arceau, de façon que, le panneau puisse être facilement introduit latéralement entre chaque paire d'arceaux de la structure.

Cette languette de rehausse et de coulissement, sera nécessairement, formée d'un matériau flexible pour s'adapter avec son panneau au galbe variable de l'arceau et possédera un bon coefficient de glissement, par rapport au matériau constituant le profilé.

Par ailleurs, afin de réduire les frottements, cette languette flexible de rehausse et de coulissement, possédera une surface de contact avec le profilé qui pourra être réduite par rapport à sa surface de base totale.

On notera de plus que, en fonction de la nature de la structure à réaliser, il peut être intéressant de réaliser le faîtage d'un élément, en utilisant des panneaux d'épaisseurs différentes en fonction du niveau d'isolation souhaité, et ceci, sans être pour autant contraint de faire appel à un autre profilé.

Cela représente des économies au niveau de la fabrication des profilés, de leur stockage et de leur distribution.

La présente invention a ainsi également pour but, de proposer un profilé de type réversible permettant ainsi de réaliser les panneaux de faîtage de la structure de différentes épaisseurs, en faisant appel à un seul profilé.

La présente invention a ainsi pour objet une structure du type précité, dans laquelle les gorges supérieure et inférieure ont des hauteurs différentes et comportent une nervure sur chacune des extrémités de leurs faces internes.

Afin d'assurer une totale réversibilité, les faces supérieure et inférieure du profilé posséderont des moyens permettant d'assurer le maintien d'un élément de jonction entre l'arceau formé par ce profilé et un arceau disposé sous celui-ci.

Le profilé comportera préférentiellement un noyau central dans lequel les gorges de guidage seront constituées par des ailettes parallèles, superposées, perpendiculaires au plan de l'arceau. Préférentiellement, la gorge, dont la face interne est pourvue d'une nervure, sera une gorge inférieure.

On décrira ci-après, à titre d'exemples non limitatifs, diverses formes d'exécution de la présente invention, en référence aux dessins annexés, sur lesquels :
Les figures 1a et 1b sont des vues en perspective d'un exemple d'une structure de couverture, respectivement en position de fermeture et d'ouverture, telle qu'habituellement utilisée.
La figure 2 est une vue en coupe transversale, d'un mode de mise en oeuvre du profilé 7 suivant l'invention.
La figure 3 est une vue en coupe transversale partielle, d'une gorge de guidage inférieure d'un profilé 7, suivant l'invention, dans laquelle un panneau mobile 18 est monté à coulissement.
La figure 4 est une vue en coupe transversale partielle, d'une variante de mise en oeuvre d'un profilé 7, suivant l'invention.
La figure 5 est une vue en coupe transversale, d'une autre variante de mise en oeuvre d'un profilé 7, suivant l'invention.

On a représenté, à titre d'exemple, sur les figures 1a et 1b, une structure 1 qui recouvre une piscine, respectivement en position de fermeture et en position d'ouverture. Cette structure est constituée de trois voûtes, à savoir une voûte fixe 3a, une voûte mobile 3b venant, en position d'ouverture, s'encastrer sous la voûte 3a et une troisième voûte 3c, venant s'encastrer, dans la voûte 3b.

L'ossature de chacune de ces voûtes est de même type, c' est-à-dire, qu'elle est constituée d'une série d'arceaux 5 qui sont distants et qui définissent un certain nombre d'éléments.

Ainsi la voûte 3a possède quatre éléments alors que les voûtes 3b et 3c possèdent trois éléments.

Chacun des arceaux 5 est constitué d'un profilé 7, par exemple, d'un profilé en aluminium obtenu par extrusion, cintré, souvent en une ou plusieurs parties, et qui se termine parfois dans ses parties rejoignant le sol, par deux zones verticales permettant d'obtenir de suite davantage de hauteur disponible à l'intérieur de la structure, sur ses cotés latéraux.

La section de ce profilé 7 est représentée sur la figure 2 à titre d'exemple. Il est ainsi constitué d'une âme centrale 8, de forme globale tubulaire, dont le centre reçoit un fourreau 9 (représenté en pointillés sur le dessin) qui est notamment destiné à assurer la fixation de cet arceau 5 avec le sol et à assurer la liaison des portions d'arceaux entre elles, lorsque ces arceaux sont constitués en plusieurs parties. Chacune des deux faces latérales, de l'âme 8 du profilé 7, comporte quatre ailes superposées, à savoir une aile externe 11, une aile interne 12 et deux ailes centrales 13. L'aile externe 11 et l'aile centrale 13, qui sont adjacentes, définissent entre elles, une gorge de guidage supérieure 15. De même, l'aile interne 12 définit avec l'aile centrale 13 qui lui est adjacente, une gorge de guidage inférieure 15'. La gorge supérieure 15, est destinée à recevoir le panneau de faîtage de l'élément, qui est constitué, d'un panneau 16 de forte épaisseur qui est fixe, par rapport au profilé 7.

Les panneaux 16 peuvent être constitués de toute matière plastique, déformable, et, de préférence, transparente ou translucide et notamment d'une résine de polycarbonate généralement à structure alvéolaire. La gorge de guidage inférieure 15', quant à elle, est destinée à recevoir des panneaux relevables coulissants verticalement 18 qui, comme représenté sur la figure 1a, sont situés de part et d'autre des arceaux et descendent dans ce cas jusqu'au sol.

On a représenté sur la figure 3, qui est réalisée à échelle agrandie, la gorge de guidage inférieure 15'. L'extrémité des parois internes inférieures de la gorge 15' est pourvue d'une nervure 19, d'épaisseur e, qui s'étend sur toute la longueur du profilé 7. Cette nervure 19 permet de constituer à l'intérieur des gorges de guidage 15', une sorte de réservoir tampon 20, destiné à recevoir, à rassembler, les eaux de ruissellement extérieures et à favoriser leur écoulement vers la base des arceaux.

On a constaté ici que l'écoulement des eaux de ruissellement se fait bien entendu sans problème pour les parties du profilé qui possèdent une forte pente, mais qu'il n'en était pas de même pour celles de celui-ci qui possèdent une faible pente. Les nervures 19, en constituant une sorte de réservoir tampon 20 à l'extrémité interne des ailes 12 du profilé 7 ou des ailes 11 du profilé 7 utilisé en réversibilité, permettent un stockage temporaire des eaux de ruissellement, pendant le temps suffisant nécessaire à leur écoulement.

Il a été ainsi constaté que ces nervures permettaient d'éviter tout passage de ces eaux à l'intérieur de la structure.

Suivant l'invention - ainsi que représenté sur les figures 2 et 3 - les panneaux coulissants 18 ne viennent pas directement en appui sur les ailes 12 et 13 du profilé 7.

En effet, on fixe sur les bords des 2 côtés latéraux de chacun des panneaux 18, des languettes de rehausse et de coulissement 22. Ces dernières sont réalisées en un matériau, généralement une matière plastique qui possède à la fois une bonne flexibilité, une bonne dureté et un coefficient de frottement faible par rapport au profilé 7. Cette languette flexible de rehausse et de coulissement 22 comporte une fente 24 dans laquelle vient s'encastrer par exemple à force - on pourrait également prévoir notamment une fixation par collage, vissage ou autre - les 2 cotés latéraux du panneau 18.

Préférentiellement, on fera en sorte que, la base 23 de la languette flexible de rehausse et de coulissement 22 qui vient en contact avec la face interne des gorges 15' soit réduite tout en fournissant un bon appui, de façon à minimiser le coefficient de frottement.

L'épaisseur E de la partie de cette languette 22, située sous le panneau, sera suffisante pour que le panneau coulissant 18 ne puisse venir en contact avec la nervure 19 du profilé 7.

On comprendra, bien entendu, que la hauteur totale H de cette languette 22 flexible et solidaire de son panneau 18, sera inférieure à celle L de l'entrée des gorges 15' qui reçoivent ledit panneau 18, afin de pouvoir être facilement introduite latéralement dans celles-ci.

L'invention est particulièrement intéressante dans la mesure où elle évite toute rayure du panneau 18, puisque celui-ci ne peut venir en contact avec les ailes 12, 13 des gorges de guidage 15'.

Ainsi, cette languette flexible de rehausse et de coulissement 22 assure deux fonctions, à savoir : d'une part, une fonction propre à la préservation des rayures du panneau coulissant 18, et d'autre part, une fonction propre à faciliter le coulissement.

Bien entendu, cette languette 22 peut être constituée d'un ou plusieurs éléments qui s'étendent de façon continue sur la totalité de la longueur des 2 côtés latéraux du panneau coulissant 18, ou au contraire, elle peut être constituée d'éléments plus ou moins ponctuels, répartis régulièrement ou non, sur ladite longueur.

Dans un mode de mise en oeuvre de l'invention représenté sur la figure 4, on a réalisé des gorges de guidage supérieure 15 et inférieure 15' de hauteur h et h' différentes, et l'on a pourvu de nervures 19 les extrémités des deux faces internes de ces gorges. On obtient ainsi un profilé réversible qui peut être utilisé de façon symétrique dans deux positions, à savoir une position (figure 4) dans laquelle le panneau de faîtage 16 sera d'une épaisseur relativement faible et une seconde position - correspondant à une rotation de 180° du profilé par rapport à la figure 4 - dans laquelle ce panneau de faîtage sera de plus forte épaisseur.

On notera également, que la largeur de la base de cette languette flexible de rehausse et de coulissement 22, associée et solidaire du panneau coulissant 18, aura obligatoirement une dimension inférieure à la largeur de la base du réservoir tampon 20 pour permettre la dilatation et le retrait indispensable à prévoir du panneau 18 dans les gorges 15' de chaque paire d'arceaux de la structure, voire dans les gorges 15, lorsque les profilés d'arceaux 7 sont utilisés en réversibilité.

Les profilés 7 comportent généralement une rainure 14 qui est disposée sur leur face inférieure, c'est-à-dire du côté du plus petit rayon de cintrage de l'arceau 5, et qui est destinée à recevoir le talon d'un élément souple tel que notamment, un balai en matière plastique, une brosse, etc. qui assure une fonction de jonction verticale entre l'arceau formé par ce profilé et un arceau disposé sous celui-ci. Le profilé 7, afin d'être totalement réversible, possédera quant à lui, en plus, une seconde rainure 14' sur sa face supérieure, c'est-à-dire du côté du plus grand rayon de cintrage de l'arceau.

Un tel mode de mise en oeuvre permet à l'aide d'une seule filière d'extrusion, d'obtenir une double configuration de la structure.

On a représenté sur la figure 5 une autre forme de mise en oeuvre du profilé 7, constituant les arceaux 5 formant la structure. Sur cette figure, le profilé 7 possède une section pleine de forme rectangulaire, à titre d'exemple, dans les parois transversales duquel des rainures supérieures et inférieures sont creusées.

Ces rainures forment les gorges 15 et 15' respectivement destinées à recevoir les panneaux fixes 16 et coulissants 18.

## Revendications

1. Structure de couverture, notamment pour piscine, apte à être au moins en partie découverte, laquelle est constituée de plusieurs paires d'arceaux (5) parallèles et de panneaux déformables, dont lesdites paires d'arceaux assurent le maintien desdits panneaux déformables (16,18), notamment en matériau transparent ou translucide, les arceaux (5) étant constitués d' un profilé (7), cintré, dont les parois latérales sont pourvues d'une série de gorges de guidage (15,15') parallèles, superposées, perpendiculaires au plan de l'arceau (5) dans lesquelles prennent place les panneaux déformables (16,18), chaque gorge de guidage comportant deux faces internes,parallèles,et une paroi de fond (21), **caractérisée en ce que** au moins l'un des panneaux (16,18) est pourvu sur chacun des bords de ses deux côtés latéraux destinés à prendre place dans les gorges de guidage (15,15'), d'une languette de rehausse et de coulissement (22) qui vient en contact avec au moins l'une desdites faces internes de la gorge (15') et dent la hauteur (E) sous le panneau (16, 18) est suffisante pour empêcher tout contact de celui-ci avec le profilé (7).

2. Structure, suivant la revendication 1, **caractérisée en ce que** l'extrémité d'au moins une face interne, d'au moins l'une des gorges (15,15'), est pourvue d'une nervure (19), s'étendant sur une partie au moins de la longueur du profilé (7), cette nervure (19) permettant de constituer avec la base de la gorge (15,15') un réservoir tampon.

3. Structure, suivant la revendication 2, **caractérisée en ce que** la partie de cette languette de rehausse et de coulissement (22), située sous un panneau, a une épaisseur (E) supérieure à la hauteur (e) de la nervure (19) qui lui est associée.

4. Structure, suivant l'une des revendications précédentes, **caractérisée en ce que** le profilé(7) est formé d'un noyau central (8) dans lequel les gorges de guidage (15,15') sont formées d'ailettes (11,12,13) parallèles, superposées, perpendiculaires au plan de l'arceau (5).

5. Structure, suivant la revendication 4, **caractérisée en ce que** le noyau central (8) est tubulaire.

6. Structure, suivant l'une des revendications précédentes, **caractérisée en ce que** la gorge dont la face interne est pourvue d'une nervure (19) est une gorge inférieure (15').

7. Structure, suivant l'une des revendications précédentes, **caractérisée en ce que** cette languette de rehausse et de coulissement (22) est formée d'un matériau flexible, possédant un bon coefficient de glissement par rapport au matériau constituant le profilé (7).

8. Structure, suivant l'une des revendications précédentes, **caractérisée en ce que** cette languette flexible de rehausse et de coulissement (22) possède une surface de contact avec le profilé (7), qui est réduite par rapport à sa surface de base totale.

9. Structure, suivant l'une des revendications précédentes **caractérisée en ce que** les gorges supérieure (15) et inférieure (15') ont des hauteurs (h, h') différentes.

10. Structure, suivant la revendication 9, **caractérisée en ce que** les gorges comportent une nervure (19) sur chacune des extrémités de leurs faces internes.

11. Structure, suivant l'une des revendications 9 ou 10, **caractérisée en ce que** les faces supérieure et inférieure du profilé (7) possèdent des moyens (14,14') permettant d'assurer le maintien d'un élément de jonction entre l'arceau formé par ce profilé (7) et un arceau disposé sous celui-ci.

12. Structure, suivant l'une des revendications 2 à 11, **caractérisée en ce que** la hauteur totale (H) de la languette flexible de rehausse et de coulissement (22) et du panneau (18) qui lui est associé est inférieure à la hauteur (L) de l'entrée de la gorge (15') recevant ce panneau (18).

13. Structure, suivant l'une des revendications 2 à 12, **caractérisée en ce que** la largeur de la base de la languette flexible de rehausse et de coulissement (22) associée et solidaire du panneau coulissant (18), aura obligatoirement une dimension inférieure à la largeur de la base du réservoir tampon (20) pour permettre la dilatation et le retrait indispensable à prévoir du panneau (18) dans les gorges (15') de chaque paire d'arceaux de la structure, voire dans les gorges (15) lorsque les profilés d'arceaux (7) sont utilisés en réversibilité.

## Claims

1. A covering structure, particularly intended for covering swimming pools, that may be at least partially uncovered and which comprises several pairs of parallel arches (5) that serve to support flexible panels (16, 18), made in particular from a transparent or translucent material, said arches (5) being made from a curved profile (7) the lateral walls of which bear a series of parallel guide grooves (15, 15') arranged one above the other and perpendicularly to the plane of the arch (5) and serving to receive the aforementioned flexible panels (16, 18), each guide groove comprising two, parallel inner faces and a base wall (21), wherein said structure is **characterized by** the fact that at least one of the panels (16, 18) bears, on each of its lateral edges to be fitted in the guide grooves (15, 15'), a protective and elevating border (22) that comes into contact with at least one of the internal faces of the groove (15'), the height (E) of said border (22) under the panel (16, 18) being sufficient to prevent the latter from coming into contact with the profile (7).

2. A structure in accordance with claim 1, wherein the edge of at least one of the internal faces of at least one of the grooves (15,15') is beaded, said beading (19) extending along at least part of the length of the profile (7) so as to form a buffer reservoir with the base of the groove (15, 15').

3. A structure in accordance with claim 2, wherein the thickness (E) of the part of the protective border (22) situated under the panel is greater than the height (e) of the beading (19) on the edge of the groove (15, 15') into which the panel (16, 18) is fitted.

4. A structure in accordance with one of the aforementioned claims, wherein the profile (7) consists of a central body (8) in which the guide grooves (15,15') are formed by parallel fins (11,12,13) arranged one above the other and perpendicularly to the plane of the arch (5).

5. A structure in accordance with claim 4, wherein the central body (8) is tubular in shape.

6. A structure in accordance with one of the aforementioned claims, wherein the groove incorporating a beading (19) along the edge of its internal face is a lower guide groove (15').

7. A structure in accordance with one of the aforementioned claims, wherein the protective and elevating border (22) is made from a flexible material having a good coefficient of friction with respect to the material used to make the profile (7).

8. A structure in accordance with one of the aforementioned claims, wherein the surface of the protective and elevating border (22) in contact with the profile (7) is less than the total surface of the base of said protective and elevating border.

9. A structure in accordance with one of the aforementioned claims, wherein the upper guide grooves and the lower guide grooves (15, 15') differ in height (h, h').

10. A structure in accordance with claim 9, wherein the guide grooves (15, 15') incorporate a beading (19) on each one of the edges of their internal faces.

11. A structure in accordance with claim 9 or 10, wherein both the upper and lower faces of the body of the profile (7) incorporate a means (14, 14') of receiving an element serving as a junction between the arch formed by said profile (7) and an arch manoeuvred into place below the latter.

12. A structure in accordance with any one of claims 2 to 11, wherein the total height (H) of the protective and elevating border (22) and its associated panel (18) is necessarily less than the height (L) of the entrance of the guide groove (15') receiving said panel (18).

13. A structure in accordance with any one of claims 2 to 12, wherein the width of the base of the protective and elevating border (22) that is associated with and is an integral part of a vertically manoeuvrable panel (18) is necessarily less than the width of the base of the buffer reservoir (20) to allow for the expansion of the panel (18) and its withdrawal from the lower guide groove (15') of each pair of arches (5) comprising the structure, or from the upper guide groove (15) when the profile (7) is used in the reversed position.

## Patentansprüche

1. Abdeckungsstruktur insbesondere für Schwimmbäder, die sich mindestens für eine teilweise Öffnung eignet, bestehend aus mehreren parallelen Bügelpaaren (5) und verformungsfähigen Platten, mit den genannten Bügelpaaren, die den Halt der genannten verformungsfähigen Platten (16,18) gewährleisten, die insbesondere aus transparentem oder glasklarem Material hergestellt werden, wobei die Bügel (5) aus einem gebogenen Profil (7) bestehen, dessen Seitenwände über eine Reihe von parallelen, übereinander gelagerten Führungsrillen (15,15') verfügen, die lotrecht zur Fläche des Bügels (5) stehen, in die die verformungsfähigen Platten (16,18) eingesetzt werden, und jede Führungsrille zwei parallele Innenseiten und eine Rückwand (21) umfasst, **gekennzeichnet dadurch, dass** mindestens eine der Platten (16,18) an jedem Rand seiner beiden Seiten, die für die Aufnahme in den Führungsrillen (15,15') vorgesehen sind, über eine Feder zur Erhöhung und Verschiebung (22) verfügt, die mit mindestens einer der Innenseiten der Auskehlung (15') in Berührung kommt und deren Höhe (E) unterhalb der Platte (16,18) ausreichend groß ausfällt, um Berührungen der Platte mit dem Profil (7) zu vermeiden.

2. Struktur gemäß dem Patentanspruch 1, **gekennzeichnet dadurch, dass** das äußere Ende mit mindestens einer Innenseite, mit mindestens einer Auskehlung (15,15'), die über eine Rippe (19) verfügt, die sich teilweise mindestens auf die Länge des Profils (7) ausweitet, wobei diese Rippe (19) es ermöglicht, mit der Basis der Auskehlung (15,15') ein Pufferbecken zu bilden.

3. Struktur gemäß dem Patentanspruch 2, **gekennzeichnet dadurch, dass** der Teil dieser Feder zur Erhöhung und Verschiebung (22), der sich unterhalb der Platte befindet, eine Dicke (E) aufweist, die die Höhe (e) der entsprechenden Rippe (19) überschreitet.

4. Struktur gemäß einer der vorhergehenden Patentansprüche, **gekennzeichnet dadurch, dass** das Profil(7) aus einem zentralen Kern (8) besteht, in dem die Führungsrillen (15,15') aus parallelen, übereinander gelagerten Flügeln (11,12,13) geformt werden, die lotrecht zur Fläche des Bügels (5) stehen.

5. Struktur gemäß dem Patentanspruch 4, **gekennzeichnet dadurch, dass** der zentrale Kern (8) röhrenförmig ist.

6. Struktur gemäß einer der vorhergehenden Patentansprüche, **gekennzeichnet dadurch, dass** es sich bei der Auskehlung, deren Innenseite über eine Rippe (19) verfügt, um eine untere Auskehlung (15') handelt.

7. Struktur gemäß einer der vorhergehenden Patentansprüche, **gekennzeichnet dadurch, dass** diese Feder zur Erhöhung und Verschiebung (22) aus biegsamen Material besteht, das über ein gutes Gleitverhältnis im Vergleich zu dem das Profil (7) bildenden Material aufweist.

8. Struktur gemäß einer der vorhergehenden Patentansprüche, **gekennzeichnet dadurch, dass** diese biegsame Feder zur Erhöhung und Verschiebung (22) über eine Berührungsfläche mit dem Profil (7) verfügt, die im Vergleich zur gesamten Grundfläche kleiner ausfällt.

9. Struktur gemäß einer der vorhergehenden Patentansprüche, **gekennzeichnet dadurch, dass** die oberen Auskehlungen (15) und die unteren Auskehlungen (15') verschiedene Höhen (h, h') aufweisen.

10. Struktur gemäß dem Patentanspruch 9, **gekennzeichnet dadurch, dass** die Auskehlungen über eine Rippe (19) an jedem äußeren Ende ihrer Innenseiten verfügen.

11. Struktur gemäß einer der vorhergehenden Patentansprüche 9 oder 10, **gekennzeichnet dadurch, dass** die oberen und unteren Seiten des Profils (7) über Vorrichtungen (14,14') verfügen, die den Halt eines Verbindungselementes zwischen dem Bügel, der von diesem Profil (7) und einem unterhalb dieses Profils angebrachten Bügel gebildet wird, ermöglichen.

12. Struktur gemäß einer der vorhergehenden Patentansprüche 2 bis 11, **gekennzeichnet dadurch, dass** die Gesamthöhe (H) der biegsamen Feder zur Erhöhung und Verschiebung (22) und der entsprechenden Platte (18) geringer als die Höhe (L) des Eintrittes der Auskehlung (15'), die für die Aufnahme dieser Platte (18) bestimmt ist, ausfällt.

13. Struktur gemäß einer der vorhergehenden Patentansprüche 2 bis 12, **gekennzeichnet dadurch, dass** die Breite der Basis der biegsamen Feder zur Erhöhung und Verschiebung (22), die zur verschiebbaren Platte (18) gehört und mit dieser Platte aus einem Stück besteht, obligatorisch ein Maß aufweist, das unterhalb der Breite der Basis des Pufferbeckens (20) liegt, um die Ausdehnung und den absolut erforderlichen und vorzusehenden Rücksprung der Platte (18) in den Auskehlungen (15') jedes Bügelpaares der Struktur, das heißt in den Auskehlungen (15), wenn die Profile der Bügel (7) umkehrbar verwendet werden, ermöglichen zu können.
